# EUROPÄISCHE PATENTSCHRIFT

(11) **EP 0 605 833 B1**
(45) Veröffentlichungstag und Bekanntmachung des Hinweises auf die Patenterteilung: **13.03.1996**
(21) Anmeldenummer: 93120473.9
(22) Anmeldetag: 18.12.1993
(51) Int. Cl.: B21B 28/04

(54) **Anstellvorrichtung für eine Bürstenwalze in einem Walzgerüst**
Adjusting device for a brush roll in a rolling stand
Dispositif de réglage pour une brosse cylindrique dans une cage de laminoir

(30) Priorität: 30.12.1992 DE 4244524
(43) Veröffentlichungstag der Anmeldung: 13.07.1994
(73) Patentinhaber: SMS SCHLOEMANN-SIEMAG AKTIENGESELLSCHAFT, D-40237 Düsseldorf (DE)
(72) Erfinder: Klein, Achim, D-57223 Kreuztal (DE); Bender, Hans-Jürgen, D-57462 Olpe (DE)
(74) Vertreter: Valentin, Ekkehard

(56) Entgegenhaltungen:
- DE-A- 1 943 847
- DE-A- 3 716 902
- US-A- 3 349 420
- PATENT ABSTRACTS OF JAPAN vol. 9, no. 242 (M-417)28. September 1985 & JP-A-60 096 311 (SUMITOMO KINZOKU KOGYO ET AL.) 29. Mai 1985

## Beschreibung

Die Erfindung betrifft eine Vorrichtung zur Anstellung einer Bürstenwalze, insbesondere an die Arbeitswalze eines Walzgerüstes zum Warmwalzen von Aluminium, wobei die Bürstenwalze entgegen der Arbeitswalzenrotation drehbar und parallel zur Arbeitswalze translatorisch verschiebbar ist und in schwenkbaren Halterungen beidseits gelagert ist.

Bürstensysteme an den Arbeitswalzen eines Walzgerüstes bspw. zum Warmwalzen von Aluminium sind erforderlich, um eventuell auf den Walzen haftende Partikel zu entfernen, die sonst die Walzgutoberfläche beschädigen würden. Dabei drehen die Bürsten entgegen der Walzendrehrichtung und schieben translatorisch parallel zur Walzenachse um gewisse Beträge vor und zurück. Bei Stillstand der Arbeitswalzen müssen die Bürstenwalzen von diesen abgehoben sein, einerseits um Druckstellen und Abbildungen auf der Walzenoberfläche zu vermeiden, andererseits, um den Ausbau und das Auswechseln der Arbeitswalzen zu erleichtern.

Bei einer herkömmlichen Vorrichtung zur Anstellung einer Bürstenwalze ist für die Bürstenlagerung eine Kassettenbauweise vorgesehen worden. Das Lagereinbaustück der Bürstenwalze ist hierbei von einem C-förmigen Rahmen umschlossen und in diesem verschiebbar gehalten. Die Verschiebung wird von den Kolben zweier Hydraulikeinheiten vorgenommen, die in dem Kassettenrahmen gegenüberliegend angeordnet sind und deren Kolben an den hierfür bestimmten Flächen des Lagereinbaustücks angreifen. Bei der Schubladenführung bzw. bei der Kassettenbauweise mußte erhebliche Sorgfalt darauf verwendet werden, das Spiel in der Führung sehr klein zu halten. Dies gelang nicht immer; vor allen Dingen deswegen, weil sich das Spiel mit fortschreitender Betriebszeit vergrößert. Das vorhandene Spiel in der Führung sorgte für Schwingungen, die ihrerseits wieder zu Markierungen auf der Arbeitswalze führten, insbesondere dann, wenn es sich um eine Drahtbürste handelte.

Die Aufgabe der Erfindung besteht darin, das bislang eingesetzte Bürstenanstellsystem zu verbessern und zwar insbesondere an solchen Gerüsten, wo die Einbau- und Umbauverhältnisse äußerst beengt sind.

Weiterhin soll der Einsatz von Bürstenstellsystemen in Walzgerüsten mit Stellsystemen für Walzen mit konturierter Oberfläche bspw. CVC-Walzen verbessert werden.

Diese Aufgabe wird bei einer Anstellvorrichtung für eine Bürstenwalze der eingangs genannten Gattung in Verbindung mit den kennzeichnenden Merkmalen des Anspruchs 1 gelöst. Weitere Ausgestaltungen und weiterbildende Ausführungen der Anstellvorrichtung nach Anspruch 1 sind mit den Merkmalen der Patentansprüche 2 bis 11 vorgesehen.

Nach Patentanspruch 1 zeichnet sich die Erfindung dadurch aus, daß das Schwenklager jeder Bürstenwalzen-Halterung am Arbeitswalzeneinbaustück angeordnet ist, daß die Halterung einen Schwenkhebel aufweist, der sich zwischen einem steuerbaren Betätigungselement und einem rückstellenden Stützelement befindet, wobei das Betätigungselement im Ausbalancierungsblock bzw. Biegeblock für die Arbeitswalzen und das Stützelement am Arbeitswalzeneinbaustück angeordnet ist. Der Vorteil der hier vorgeschlagenen schwenkbaren Bürstenhalterung liegt darin, daß nunmehr keine Relativbewegung in der Vertikalebene zwischen der Bürstenhalterung und dem Einbaustück vorhanden ist. Es ist auch keine Relativbewegung zwischen der Halterung, dem Betätigungselement und dem Abstützelement vorhanden. Gegenüber bisher bekannten Lösungen zeigt sich keine Änderung der Hebelverhältnisse und folglich auch keine Änderung der Anpreßkräfte der Bürstenwalze an die Arbeitswalze bei Veränderung des Gerüstaufgangs. Darüberhinaus wird hiermit eine äußerst platzsparende Konstruktion erzielt, die sich in vorhandene Konstruktionselemente des Walzgerüstes integrieren läßt. Bei einem Arbeitswalzenwechsel sind keine aufwendigen Montage- oder Demontagemaßnahmen oder zusätzliche Verstellungen erforderlich. Der Arbeitswalzenwechsel, das heißt, der Wechsel der Arbeitswalzen zusammen mit ihren Einbaustücken kann so zügig vorgenommen werden, wie dies bei Arbeitswalzen ohne Bürstenwalzen bekannt ist. Zur bevorzugten Ausgestaltung der Erfindung ist vorgesehen, daß das Betätigungselement eine hydraulisch doppelt beaufschlagbare Kolben-Zylinder-Einheit ist, deren Kolbenschaft an dem Schwenkhebel anliegt. Die hydraulische Betätigung hat gegenüber eines bspw. pneumatischen oder mechanischen Betätigungselements den Vorteil, daß eine sehr genaue Anstellung und steuerbare Nachstellung der Bürstenwalze erfolgen kann, je nachdem, welches Material eingesetzt wird. Auch kann der Druck auf die Bürstenwalze zwecks optimierten Reinigungseffektes feinfühliger eingestellt werden.

Zu einer weiteren Ausgestaltung der Anstellvorrichtung wird vorgeschlagen, daß das Stützelement aus am Schwenkhebel anliegender Stützstange und aus einem Stützzylinder besteht, wobei die Stützstange gegen eine Federanordnung in den Stützzylinder eintauchbar ist und der Stützzylinder schwenkbar am Arbeitswalzeneinbaustück angeordnet ist. Hierdurch können die Stützkräfte, die vom Schwenkhebel aufgenommen werden müssen, biegekräftefrei in das Einbaustück eingeleitet werden. Vorzugsweise ist der Schwenkhebel der Halterung mit der Stützstange mittels eines Drehgelenks verbunden. Mit dieser Maßnahme kann vorteilhafterweise eine feste Anstellposition (konstanter Abstand Bürste zu Arbeitswalze) für die Bürstenwalze vorgegeben werden. Zu diesem Zweck kann die Stützstange in dem Stützzylinder ein längsverstellbares Anschlag- bzw. Wegbegrenzungselement aufweisen.

Um die beengten Einbaumaßnahmen in einem Walzgerüst zu berücksichtigen, wird in Ausgestaltung der Erfindung vorgeschlagen, daß das Betätigungselement für den Schwenkhebel im mit mindestens einem hydraulischen Zylinder versehenen Ausbalancierungsblock für die Arbeitswalzen angeordnet ist. Sofern ein Walzgerüst nur mit Walzenbiegung oder Walzenbiegung und CVC-Walzen vorgesehen ist, wird vorgeschlagen, daß das Betätigungselement für den Schwenkhebel im mit wenigstens einem hydraulischen Zylinder versehenen festen oder verschiebbaren Biegeblock für die Arbeitswalzen angeordnet ist. Damit das Betätigungselement ohne zusätzlichen Aufwand direkt an dem Schwenkhebel der Bürstenwalzen-Halterung angreifen kann, ist ausgestaltend vorgesehen, daß die Kolben-Zylinder-Einheit des Betätigungselements auf den jeweiligen Innenseiten (zum Walzband hin) von Ausbalancierungs- bzw. Biegeblock angeordnet ist.

Um die kompakte Bauweise des Bürstenwalzen-Anstellsystems zu verbessern, ist erfindungsgemäß vorgesehen, daß in der Bürstenwalzen-Halterung ein Wellenstück mit einseitigem Verbindungsflansch und gegenüberliegender Klemmkupplung drehbar gelagert ist, dessen Flansch mit der Bürstenwalze und mit einer rotatorisch sowie translatorisch bewegbaren Gelenkwelle verbunden ist. Vervollständigt wird diese kompakte Bauweise dadurch, daß zweckmäßigerweise die Gelenkwelle mit einer Antriebseinheit bestehend aus hydraulisch arbeitendem Motor und hydraulisch wirkendem Oszillationszylinder verbunden ist, wobei die genannte Antriebseinheit am Arbeitswalzeneinbaustück angeordnet ist. Hierdurch ist jede Relativbewegung zwischen der Halterung und dem Antrieb der Bürstenwalze ausgeschlossen. Die erfindungsgemäße Verwendung eines hydraulisch arbeitenden Antriebsmotors mit einem hydraulisch wirkenden Oszillationszylinder ermöglicht eine bevorzugte konstruktive Maßnahme, wonach ein Teil des Wellenstücks der Klemmkupplung und/oder die Gelenkwelle durch das Arbeitswalzeneinbaustück hindurch zu der an der Außenfläche des Einbaustücks angeflanschten Antriebseinheit geführt ist.

Die Erfindung wird anhand eines Ausführungsbeispiels näher erläutert, dem weitere Einzelheiten und Merkmale der Erfindung zu entnehmen sind. Es zeigen:
- Figur 1: eine Seitenansicht der Bürstenanstell-Vorrichtung mit hydraulisch arbeitendem Betätigungselement und mit federbelastetem Stützelement; (teilweise im Schnitt)
- Figur 2: die Anordnung des Antriebssystems für die Bürstenwalze (teilweise im Schnitt).

Figur 1 zeigt in einer Seitenansicht die erfindungsgemäße Vorrichtung zum Anstellen der Bürstenwalze 1 an die Arbeitswalze 2 bspw. eines Walzgerüstes zum Warmwalzen von Aluminium. Ein solches Walzgerüst besteht aus Walzenständern 3, in denen die unteren und oberen Arbeitswalzen 2 angeordnet sind, welche gegebenenfalls von unteren und oberen Stützwalzen gestützt sind, wobei alle Walzen in einer senkrechten Ebene im aufstehenden Walzgerüst ausgerichtet sind. Die jeweiligen Walzen sind in Lagern gehalten, die von Einbaustücken aufgenommen sind. Die Einbaustücke und die Walzen sind durch die Ständerfenster in das Gerüst einwechselbar bzw. auswechselbar und sind in dem Gerüst verankert. Diese hauptsächlichen Konstruktionsmerkmale eines Walzgerüsts sind dem einschlägigen Fachmann bekannt und sind deshalb nicht zeichnerisch dargestellt. Insoweit wird mit Figur 1 nur der Ausschnitt des Walzgerüsts gezeigt, der die Anstellvorrichtung für die Bürstenwalze betrifft.

In Figur 1 ist die untere Arbeitswalze 2 in dem Einbaustück 4 gelagert. Das Einbaustück hat auf der dem Ausbalancierungsblock zugewandten Seite Gleitplatten 5, 6 die wiederum an Gleitplatten 7, 8 am Ausbalancierungsblock 9 anliegen. Das Walzeneinbaustück 4 wird mit dem nicht näher dargestellten Ausbalancierungszylinder angestellt, der im Ausbalancierungsblock 9 angeordnet ist.

Die Vorrichtung zur Anstellung der Bürstenwalze 1 an die Arbeitswalze 2 zeigt eine Halterung 10, in der die Bürstenwalze 1 drehbar gelagert ist und parallel zur Arbeitswalze translatorisch verschiebbar ist. Um einen entsprechend guten Reinigungseffekt zu erzielen, drehen die Bürstenwalze 1 und die Arbeitswalze 2 in entgegengesetzter Richtung; wobei sich die reinigende Relativbewegung zwischen der Oberfläche der Arbeitswalze und den Borsten der Bürstenwalze ergibt. Die Halterung 10 der Bürstenwalze 1 weist einen Schwenkhebel 11 auf.

Die Halterung ist in einem Schwenklager 12 schwenkbar gelagert. Der Schwenkhebel 11 befindet sich zwischen einem Betätigungselement 13 und einen rückstellenden Stützelement 14. Das Stützelement 14 ist am Einbaustück 4 der Arbeitswalze angeordnet. Das Betätigungselement ist entweder in dem Ausbalancierungsblock 9 oder - sofern Arbeitswalzenbiegung vorgesehen ist - in dem dann vorhandenen Biegeblock angeordnet. Das Betätigungselement 13 besteht aus einer hydraulisch doppelt beaufschlagbaren Kolben-Zylinder-Einheit 15, deren Kolbenschaft 25 an dem Schwenkhebel 11 anliegt. Das Stützelement 14 besteht aus einer mit dem Schwenkhebel 11 verbundenen Stützstange 17 und aus einem Stützzylinder 18, wobei die Stützstange 17 gegen eine Federanordnung 19 in den Stützzylinder eintauchbar ist. Die Stützstange weist ein verstellbares Begrenzungselement 20 auf. Der Stützzylinder 18 ist in einem Lagerbock 21 schwenkbar am Arbeitswalzeneinbaustück 4 gehalten. Die Verbindung von Stützstange 17 und Schwenkhebel 11 erfolgt mit einer gabelförmigen Umfassung 22, die mit einem Bolzen an dem Schwenkhebel 11 gesichert ist.

Figur 1 zeigt diejenige Anstellposition für die Bürstenwalze, in der die Bürstenwalze 1 und die Arbeitswalze 2 auf ein Mindestabstandsmaß voreingestellt sind. Oberflächliches Anliegen der beiden Teile kann durch Betätigung der Kolben-Zylinder-Einheit 15 bewirkt werden. Zu diesem Zweck wird ein hydraulisches Druckmedium in den Zylinderraum 23 dieses Betätigungselements gedrückt, wodurch der Kolben 24 und der Kolbenschaft 25 nach unten in Richtung auf das Walzeneinbaustück 4 abgesenkt wird. Demzufolge drückt der Kopf der Kolbenstange 25 den Schwenkhebel 11 der Halterung 10 an der Kontaktfläche 16 gegen die Federkraft des Stützelements 14 nach unten, wodurch die Bürstenwalze auf die Arbeitswalze zu bewegt wird, bis sie an dieser anliegt. Wird die Kolben-Zylinder-Einheit 15 hydraulisch entlastet, bewegt sich der Kolbenschaft 25 dieser Einheit nach oben und die federbelastete Stützstange 17 bewegt sich in gleichem Maße nach oben und wirkt auf den Schwenkhebel 11 derart, daß die Halterung der Bürstenwalze und damit die Bürstenwalze selbst um das Schwenklager 12 nach unten wegschwenkt, bis ein vorgegebener Abstand zwischen den beiden Walzen entsteht. Dieser Abstand wird durch entsprechende Einstellung des Begrenzungselements 20 an der Stützstange 17 einstellbar vorgegeben.

Figur 2 zeigt teilweise im Schnitt die Arbeitswalze 2, die Bürstenwalze 1, den Walzenständer 3 und das, als Kolben-Zylinder-Einheit 15 ausgebildete Betätigungselement 13 in dem Ausbalancierungsblock 9. Ferner ist erkennbar, die Halterung 10 für die Bürstenwalze und der Schwenkhebel 11, der in Wirkverbindung mit dem Kolbenschaft 25 der Kolben-Zylinder-Einheit 15 steht. In der Bürstenwalzen-Halterung 10 ist ein Wellenstück 26 mit einseitigem Verbindungsflansch 27 und Klemmkupplung 28 drehbar gelagert, wovon der Verbindungsflansch 27 mit der Bürstenwalze und die Klemmkupplung 28 mit einer rotatorisch sowie translatorisch bewegbaren Gelenkwelle 29 verbunden ist. Ein Teil des Wellenstücks 26, die Klemmkupplung 28 und die Gelenkwelle 29 sind durch das Arbeitswalzeneinbaustück 4 hindurchgeführt und stehen mit einer Antriebseinheit 30 in Verbindung, die an der Außenfläche 31 des Einbaustücks angeflanscht ist. Die Antriebseinheit 30 besteht aus einem hydraulisch arbeitenden Motor, nämlich einem Hydro-Motor 32 und einem hydraulisch wirkenden Oszillationszylinder 33. Von dieser Antriebseinheit wird die auf der Oberfläche der Arbeitswalze 2 aufliegende Bürstenwalze 1 sowohl gedreht als auch in Achsrichtung der Arbeitswalze oszillierend verschoben.

Das in den Figuren 1 und 2 dargestellte Ausführungsbeispiel der Erfindung zeigt deutlich, daß die eingangs gestellte Aufgabe in idealer Weise gelöst wurde, indem eine kompakte Anstellvorrichtung für die Bürstenwalze geschaffen worden ist, die exakt einstellbar ist, bei der keine Relativbewegung zwischen Halterung, Betätigungszylinder und Stützelement vorhanden ist und bei der keine zusätzlichen Montagearbeiten erforderlich werden, wenn die Arbeitswalzen mit ihren Einbaustücken gewechselt werden müssen. Eine Umkehrung der Anordnungen der Elemente der Anstellvorrichtung wird ebenfalls von der Erfindung mit umfaßt.

### Bezugszeichenübersicht

- 1: Bürstenwalze
- 2: Arbeitswalze
- 3: Walzenständer
- 4: Einbaustück
- 5, 6: Gleitplatten am Einbaustück
- 7, 8: Gleitplatte am Ausbalancierungsblock
- 9: Ausbalancierungsblock
- 10: Halterung
- 11: Schwenkhebel
- 12: Schwenklager
- 13: Betätigungselement
- 14: Stützelement
- 15: Kolben-Zylinder-Einheit
- 16: Kontaktfläche
- 17: Stützstange
- 18: Stützzylinder
- 19: Federanordnung
- 20: Begrenzungselement
- 21: Lagerbock
- 22: Verbindungsgabel
- 23: Zylinderraum
- 24: Kolben
- 25: Kolbenschaft
- 26: Wellenstück
- 27: Verbindungsflansch
- 28: Klemmkupplung
- 29: Gelenkwelle
- 30: Antriebseinheit
- 31: Außenfläche des Walzeneinbaustücks
- 32: Hydromotor
- 33: Oszillationszylinder

## Patentansprüche

1. Vorrichtung zur Anstellung einer Bürstenwalze (1), insbesondere an die Arbeitswalze (2) eines Walzgerüstes zum Warmwalzen von Aluminium, wobei die Bürstenwalze entgegen der Arbeitswalzenrotation drehbar und parallel zur Arbeitswalze (2) translatorisch verschiebbar ist und in schwenkbaren Halterungen (10) beidseitig gelagert ist,
**dadurch gekennzeichnet,**
daß das Schwenklager (12) jeder Bürstenwalzen-Halterung (10) am Arbeitswalzeneinbaustück (4) angeordnet ist, daß die Halterung (10) einen Schwenkhebel (11) aufweist, der sich zwischen einem steuerbaren Betätigungselement (13) und einem rückstellenden Stützelement (14) befindet, wobei das Betätigungselement (13) im Ausbalancierungsblock bzw. Biegeblock (9) für die Arbeitswalzen (3) und das Stützelement (14) am Arbeitswalzeneinbaustück (4) angeordnet sind.

2. Anstellvorrichtung nach Anspruch 1,
**dadurch gekennzeichnet,**
daß das Betätigungselement (13) eine hydraulisch doppelt beaufschlagbare Kolben-Zylinder-Einheit (15) ist, deren Kolbenschaft (25) an dem Schwenkhebel (11) anliegt.

3. Anstellvorrichtung nach Anspruch 1,
**dadurch gekennzeichnet,**
daß das Stützelement (14) aus am Schwenkhebel (11) anliegender Stützstange (17) und aus einem Stützzylinder (18) besteht, wobei die Stützstange (17) gegen eine Federanordnung (19) in den Stützzylinder (18) eintauchbar ist und der Stützzylinder (18) schwenkbar (Lagerbock 21) am Arbeitswalzeneinbaustück (4) angeordnet ist.

4. Anstellvorrichtung nach Anspruch 1, 2 oder 3,
**dadurch gekennzeichnet,**
daß das Betätigungselement (13) für den Schwenkhebel (11) im mit mindestens einem hydraulischen Zylinder versehenen Ausbalancierungsblock (9) für die Arbeitswalzen (2) angeordnet ist.

5. Anstellvorrichtung nach Anspruch 1, 2, oder 3,
**dadurch gekennzeichnet,**
daß das Betätigungselement (13) für den Schwenkhebel (11) in mit wenigstens einem hydraulischen Zylinder versehenen festen oder verschiebbaren Biegeblock für die Arbeitswalzen (2) angeordnet ist.

6. Anstellvorrichtung nach mindestens einem der Ansprüche 1 bis 5,
**dadurch gekenzeichnet,**
daß die Kolben-Zylinder-Einheit (15) des Betätigungselements (13) auf den jeweiligen Innenseiten (zum Walzband hin) von Ausbalancierungs- bzw. Biegeblock (9) angeordnet ist.

7. Anstellvorrichtung nach mindestens einem der Ansprüche 1 bis 6,
**dadurch gekenzeichnet,**
daß der Schwenkhebel (11) der Halterung (10) mit der Stützstange (17) mittels eines Drehgelenks (Verbindungsgabel 23) verbunden ist.

8. Anstellvorrichtung nach mindestens einem der Ansprüche 1 bis 7,
**dadurch gekenzeichnet,**
daß zumindest eine Kontaktfläche (16) des Schwenkhebels (11) mit dem Betätigungselement (13) bzw. mit dem Stützelement (14) ballig ausgebildet ist.

9. Anstellvorrichtung nach mindestens einem der vorhergehenden Ansprüche,
**dadurch gekennzeichnet,**
daß in der Bürstenwalzen-Halterung (10) ein Wellenstück (26) mit einseitigem Verbindungsflansch (27) und gegenüberliegender Klemmkupplung (28) drehbar gelagert ist, wobei der Flansch (27) mit der Bürstenwalze (1) und die Klemmkupplung (28) mit einer rotorisch sowie translatorisch bewegbaren Gelenkwelle (29) verbindbar ist.

10. Anstellvorrichtung nach mindestens einem der vorhergehenden Ansprüche,
**dadurch gekennzeichnet,**
daß die Gelenkwelle (29) mit einer Antriebseinheit (30) bestehend aus hydraulisch arbeitendem Motor (32) und hydraulisch wirkendem Oszillationszylinder (33) verbunden ist, wobei die genannte Antriebseinheit (30) am Arbeitswalzeneinbaustück (4) angeordnet ist.

11. Anstellvorrichtung nach mindestens einem der vorhergehenden Ansprüche,
**dadurch gekennzeichnet,**
daß ein Teil des Wellenstücks (26) der Klemmkupplung (28) und/oder die Gelenkwelle (29) durch das Arbeitswalzeneinbaustück (4) hindurch zu der an der Außenfläche (31) des Einbaustücks (4) angeflanschten Antriebseinheit (30) geführt ist.

## Claims

1. Device for the adjusting of a brush roll (1), particularly at the working roll (2) of a roll stand for hot rolling of aluminium, wherein the brush roll is rotatable oppositely to the working roll rotation and translationally displaceable parallelly to the working roll (2) and is mounted at both ends in pivotable holders (10), characterised thereby that the pivot bearing (12) of each brush roll holder (10) is arranged at the working roll chock (4), that the holder (10) has a pivot lever (11) which is disposed between a controllable actuating element (13) and a resetting support element (14), wherein the actuating element (13) is arranged in the compensating block or bending block (9) for the working roll (3) and the support element (14) is arranged at the working roll chock (4).

2. Adjusting device according to claim 1, characterised thereby that the actuating element (13) is a hydraulic double-acting piston-cylinder unit (15), the piston rod (25) of which bears on the pivot lever (11).

3. Adjusting device according to claim 1, characterised thereby that the support element (14) consists of support rod (17) bearing on the pivot lever (11) and of a support cylinder (18), wherein the support rod (17) can enter into the support cylinder (18) against a spring arrangement (19) and the support cylinder (18) is pivotably arranged (bearing block 21) at the working roll chock (4).

4. Adjusting device according to claim 1, 2 or 3, characterised thereby that the actuating element (13) for the pivot lever (11) is arranged in the compensating block (9), which is provided with at least one hydraulic cylinder, for the working rolls (2).

5. Adjusting device according to claim 1, 2 or 3, characterised thereby that the actuating element (13) for the pivot lever (11) is arranged in the fixed or displaceable bending block, which is provided with at least one hydraulic cylinder, for the working rolls (2).

6. Adjusting device according to at least one of claims 1 to 5, characterised thereby that the piston-cylinder unit (15) of the actuating element (13) is arranged on the respective inner sides (facing the roll strip) of the compensating or bending block (9).

7. Adjusting device according to at least one of claims 1 to 6, characterised thereby that the pivot lever (11) of the holder (10) is connected with the support rod (17) by means of a swivel joint (connecting fork 23).

8. Adjusting device according to at least one of claims 1 to 7, characterised thereby that at least one contact surface (16) of the pivot lever (11) with the actuating element (13) or with the support element (14) is formed spherically.

9. Adjusting device according to at least one of the preceding claims, characterised thereby that a shaft member (26) with a connecting flange (27) at one end and oppositely disposed clamp coupling (28) is rotatably mounted in the brush roll holder (10), wherein the flange (27) is connectible with the brush roll (1) and the clamp coupling (28) is connectible with a rotatably as well as translationally movable universal joint shaft (29).

10. Adjusting device according to at least one of the preceding claims, characterised thereby that the universal joint shaft (29) is connected with a drive unit (30) consisting of hydraulically operating motor (32) and hydraulically acting oscillatory cylinder (33), wherein the said drive unit (30) is arranged at the working roll chock (4).

11. Adjusting device according to at least one of the preceding claims, characterised thereby that a part of the shaft member (26) of the clamp coupling (28) and/or the universal joint shaft (29) is led through the working roll chock (4) to the drive unit (30) flanged on at the outer surface (31) of the chock (4).

## Revendications

1. Dispositif de réglage pour un cylindre à brosse (1), en particulier pour le cylindre de travail (2) d'une cage de laminoir pour le laminage à chaud d'aluminium, le cylindre à brosse étant capable de tourner à l'encontre de la rotation du cylindre de travail, en déplacement de translation parallèlement au cylindre de travail (2) et monté des deux côtés dans des supports (10) pivotants, caractérisé en ce que le palier pivotant (12) de chaque support (10) de cylindre à brosse est agencé sur l'organe de montage (4) du cylindre de travail, en ce que le support (10) présente un levier pivotant (11) qui se trouve entre un élément d'actionnement (13) susceptible d'être commandé et un élément de soutien (14) à retour, l'élément d'actionnement (13) étant agencé dans le bloc d'équilibrage ou de flexion (9) pour les rouleaux de travail (3) et l'élément de soutien (14) étant agencé sur l'organe de montage du cylindre de travail (4).

2. Dispositif de réglage selon la revendication 1, caractérisé en ce que l'élément d'actionnement (13) est une unité à piston-et-cylindre (15) hydraulique à double effet dont la tige de piston (25) est en appui sur le levier pivotant (11).

3. Dispositif de réglage selon la revendication 1, caractérisé en ce que l'élément de soutien (14) est constitué par une tige de soutien (17) en appui sur le levier pivotant (11) et par un cylindre de soutien (18), la tige de soutien (17) étant susceptible de plonger dans le cylindre de soutien (18) contre un ressort (19), et en ce que le cylindre de soutien (18) est agencé en pivotement (palier 21) sur l'organe de montage du cylindre de travail (4).

4. Dispositif de réglage selon la revendication 1, 2 ou 3, caractérisé en ce que l'élément d'actionnement (13) pour le levier pivotant (11) est agencé dans le bloc d'équilibrage (9) pour les cylindres de travail (2), ledit bloc étant pourvu au moins d'un cylindre hydraulique.

5. Dispositif de réglage selon la revendication 1, 2 ou 3, caractérisé en ce que l'élément d'actionnement (13) pour le levier pivotant (11) est agencé dans le bloc de flexion (9) fixe ou en déplacement pour les cylindres de travail (2), ledit bloc étant pourvu au moins d'un cylindre hydraulique.

6. Dispositif de réglage selon l'une au moins des revendications 1 à 5, caractérisé en ce que l'unité à piston-et-cylindre (15) de l'élément d'actionnement (13) est agencée sur les faces intérieures respectives (en direction de la bande de laminage) du bloc d'équilibrage ou de flexion (9).

7. Dispositif de réglage selon l'une au moins des revendications 1 à 6, caractérisé en ce que le levier pivotant (11) du support (10) est relié à la tige de soutien (17) au moyen d'une articulation rotative (fourche de liaison 23).

8. Dispositif de réglage selon l'une au moins des revendications 1 à 7, caractérisé en ce qu'au moins une surface de contact (16) du levier pivotant (11) avec l'élément d'actionnement (13) ou l'élément de support (14) est réalisée de forme convexe.

9. Dispositif de réglage selon l'une au moins des revendications précédentes, caractérisé en ce qu'un embout d'arbre (26) avec bride de liaison (27) unilatérale et accouplement de serrage (28) opposé est monté en rotation dans le support (10) du cylindre à brosse, la bride (27) étant susceptible d'être reliée au cylindre à brosse, et l'accouplement de serrage (28) étant susceptible d'être relié à un arbre articulé (29) déplaçable en rotation et en translation.

10. Dispositif de réglage selon l'une au moins des revendications précédentes, caractérisé en ce que l'arbre articulé (29) est relié à une unité d'entraînement (30) constituée par un moteur (32) hydraulique et par un cylindre d'oscillation (33) à action hydraulique, l'unité d'entraînement (30) étant agencée sur l'organe de montage (4) du cylindre de travail.

11. Dispositif de réglage selon l'une au moins des revendications précédentes, caractérisé en ce qu'une partie de l'embout d'arbre (26) de l'accouplement de serrage (28) et/ou l'arbre articulé (29) est guidé à travers l'organe de montage (4) du cylindre de travail vers l'unité d'entraînement (30) bridée sur la face extérieure (31) de l'organe de montage (4).
